# FASCICULE DE BREVET EUROPEEN

(11) **EP 3 214 224 B1**
(45) Date de publication et mention de la délivrance du brevet: **09.05.2018**
(21) Numéro de dépôt: 16305251.7
(22) Date de dépôt: 04.03.2016
(51) Int. Cl.: E01F 8/02

(54) **GABION, MUR ANTI-BRUIT COMPRENANT UN TEL GABION, ET PROCÉDÉ DE MISE EN OEUVRE D'UN TEL GABION**
DRAHTSCHOTTERKASTEN, LÄRMSCHUTZWAND, DIE EINEN SOLCHEN DRAHTSCHOTTERKASTEN UMFASST, UND EINSATZVERFAHREN EINES SOLCHEN DRAHTSCHOTTERKASTENS
GABION, NOISE REDUCTION WALL COMPRISING SUCH A GABION AND PROCESS FOR IMPLEMENTING SUCH A GABION

(43) Date de publication de la demande: 06.09.2017
(73) Titulaire: Omya International AG, 4665 Oftringen (CH)
(72) Inventeur: DABOS, François, 31440 EUP (FR)
(74) Mandataire: Lavoix

(56) Documents cités:
- DE-U1-202006 003 050
- FR-A1- 3 008 113

## Description

La présente invention concerne un gabion, ainsi qu'un mur anti-bruit comprenant un tel gabion. Elle concerne également un procédé de mise en oeuvre d'un tel gabion.

Un gabion est un élément individuel de construction, qui, par empilement et/ou juxtaposition de plusieurs exemplaires, permet de réaliser des ouvrages notamment dans le domaine du génie civil, celui des travaux publics et celui de la construction pour les particuliers. Dans sa forme « basique », qui est communément répandue, un gabion consiste en une cage parallélépipédique dont le fond, les quatre parois latérales et, le cas échéant, le couvercle sont respectivement réalisés en des treillis métalliques plans qui sont fixés les uns aux autres, typiquement par des agrafes, des fils de liage métalliques et/ou des soudures. Cette cage est ensuite remplie avec de la pierre concassée ou, plus généralement, un matériau granulaire similaire, dont les granulats sont retenus à l'intérieur de la cage sans pouvoir passer par les mailles des treillis. Les cages de gabion empilées et/ou juxtaposées sont liées entre elles par des agrafes ou des fils de liage.

L'invention s'intéresse plus spécifiquement à la mise en oeuvre de gabion pour réaliser un mur anti-bruit, autrement appelé écran acoustique, par exemple long des routes ou des lignes ferroviaires ou en milieu industriel ou encore en milieu privé.

Dans ce contexte, DE 20 2006 003 050 U1 propose de compartimenter le volume interne de la cage d'un gabion pour y placer une couche de sable qui augmente les performances d'insonorisation du gabion, le sable ayant une meilleure isolation phonique que la pierre concassée ou des matériaux granulaires similaires. Pour ce faire, deux cloisons de compartimentage sont agencées à l'intérieur de la cage, en reliant l'une à l'autre deux parois latérales opposées de cette cage, de manière à former entre ces deux cloisons de compartimentage un compartiment central, le reste du volume intérieur de la cage se répartissant en deux compartiments terminaux, de part et d'autre du compartiment central. Chaque compartiment terminal est rempli de pierre concassée ou d'un matériau de remplissage similaire, tandis que le compartiment central reçoit un sac souple rempli de sable. DE 20 2006 003 050 U1 ne détaille pas ni la façon dont son gabion est assemblé, ni la façon dont il est manipulé depuis son lieu d'assemblage jusqu'à son emplacement définitif d'utilisation : du fait que le sac de sable correspond à une poche fermée de plusieurs dizaines de kilos, on imagine que sa mise en place dans le compartiment central de sa cage déjà assemblée est une opération particulièrement délicate, avec le risque de déchirer le sac ; ou bien la cage est assemblée sur site « autour » du sac pré-positionné et le remplissage des compartiments terminaux est ensuite réalisé alors que le sac de sable est en place au sein de la cage, toujours avec le risque que le sac soit déchiré par le matériau de remplissage introduit dans les compartiments terminaux. Dans tous les cas, une fois que la cage contient le sac de sable et le matériau de remplissage tel que de la pierre concassée, sa manipulation est également difficile, notamment pour installer le gabion à sa place définitive, le cas échéant de manière empilée et/ou juxtaposée vis-à-vis d'autres gabions, avec de nouveau le risque de déchirer le sac et de perdre tout ou partie du sable, en particulier lors des diverses manipulations nécessaires à la construction d'un mur anti-bruit. De plus, à la jonction entre deux gabions empilés et/ou juxtaposés, l'isolation phonique est compromise par la formation de lacunes résiduelles : ces lacunes tendent à subsister entre les sacs de sable respectifs des gabions, ne serait-ce que localement, et ce malgré les renflements que forme le sac sur son pourtour, la présence de ces renflements augmentant d'ailleurs significativement le risque de déchirer le sac au niveau de ces renflements lors des manipulations du gabion.

De son côté, FR 2 902 808 A1 propose de réaliser un mur anti-bruit en agençant l'une à côté de l'autre deux rangées de gabions empilés « basiques » qui sont chacun remplis en totalité de pierre concassée, tout en ménageant entre ces deux rangées un espace libre dans lequel on place une âme en un matériau d'isolation phonique. En pratique, ce matériau d'isolation phonique est du béton qui est coulé directement entre les deux rangées de gabions empilés. L'intérêt de cette solution est d'obtenir une âme d'isolation phonique qui s'étend de manière continue sur la longueur et la hauteur du mur anti-bruit. Toutefois, cette solution est particulièrement coûteuse et fastidieuse, notamment car elle double le nombre de gabions et elle est longue à mettre en oeuvre.

Le but de la présente invention est de proposer un gabion qui, tout en permettant d'obtenir de bonnes performances d'isolation phonique, soit économique, ainsi que rapide et facile à mettre en oeuvre.

A cet effet, l'invention a pour objet un gabion, tel que défini à la revendication 1.

L'invention a également pour objet un procédé de mise en oeuvre d'au moins un tel gabion, tel que défini à la revendication 10.

Grâce à l'invention, on peut réaliser de manière rapide et économique un mur anti-bruit présentant de très bonnes propriétés acoustiques. En effet, le gabion conforme à l'invention, dont les compartiments frontaux sont pré-remplis d'un matériau de remplissage granulaire « lourd », peut être manipulé, par accrochage et soulèvement, de manière rapide et sûre au niveau de la ou des anses de préhension de sa ou ses cloisons de levage. De plus, cette ou ces cloisons de levage participent à la stabilité structurelle de la cage à la fois lors du remplissage de ces compartiments frontaux, sans impacter significativement la facilité de ce remplissage, et lors des manipulations de transport et de mise en place du gabion. De surcroît, cette ou ces cloisons de levage autorisent le passage à travers elles d'un matériau d'isolation phonique granulaire qui est directement déversé dans le compartiment intermédiaire du gabion une fois que celui-ci est positionné à son emplacement définitif, typiquement au sein d'un mur anti-bruit. Ce matériau d'isolation phonique se répand ainsi par gravité dans tout ou partie du compartiment intermédiaire, y compris au travers de la ou des cloisons de levage, et enrobe avantageusement à la fois le treillis du fond, pour la partie de ce dernier délimitant le compartiment intermédiaire, et les treillis respectifs des parois latérales, pour la partie de chacune de ces parois latérales délimitant le compartiment intermédiaire. Lorsque le gabion est empilé et/ou juxtaposé à d'autres gabions conformes à l'invention, notamment pour former un mur anti-bruit, le matériau d'isolation phonique peut ainsi joindre de manière continue les compartiments intermédiaires respectifs des gabions : il en résulte que l'isolation phonique est obtenue de manière continue aussi bien au sein de chaque gabion considéré individuellement, qu'entre les gabions empilés et/ou juxtaposés. Il en résulte également une amélioration de la stabilité du mur, du fait de la jonction continue entre les gabions.

Des caractéristiques additionnelles avantageuses du gabion conformes à l'invention sont spécifiées aux revendications dépendantes 2 à 9.

L'invention a également pour objet un mur anti-bruit, tel que défini à la revendication 11. Des caractéristiques additionnelles avantageuses de ce mur anti-bruit sont spécifiées aux revendications 12 à 14.

L'invention a également pour objet une utilisation d'au moins un gabion, telle que définie à la revendication 15.

L'invention sera mieux comprise à la lecture de la description qui va suivre, donnée uniquement à titre d'exemple et faite en se référant aux dessins sur lesquels :
- la figure 1 est une vue en perspective cavalière d'un gabion conforme à l'invention, dont le matériau de remplissage n'est pas représenté pour des raisons de visibilité ;
- la figure 2 est une vue similaire à la figure 1, montrant en éclaté deux groupes de composants du gabion ;
- la figure 3 est une vue en élévation d'un composant, montré seul, du gabion de la figure 1 ;
- la figure 4 est une vue en perspective cavalière d'un groupe de composants du gabion, dont celui montré à la figure 3 ;
- la figure 5 est une vue en perspective réelle du gabion de la figure 1, représenté avec le matériau de remplissage dessiné de manière schématique et transparente, le gabion étant observé selon la flèche V de la figure 1 ;
- la figure 6 est une coupe schématique selon la ligne VI-VI de la figure 5 ; et
- les figures 7 et 8 sont des schémas illustrant deux étapes différentes de mise en oeuvre de plusieurs exemplaires du gabion de la figure 1.

Sur les figures 1 à 6 est représenté un gabion 1.

Comme bien visible sur les figures 1, 2, 5 et 6, le gabion 1 comprend une cage 10 ayant une forme globalement parallélépipédique, tant intérieurement qu'extérieurement. Par commodité, la suite de la description est orientée en considérant que la forme parallélépipédique de la cage 10 est orientée comme lors de l'utilisation du gabion 1, c'est-à-dire de sorte que la base de cette forme parallélépipédique s'étend à l'horizontale et est tournée vers le bas par rapport au reste de la forme parallélépipédique, tandis que les quatre côtés latéraux de la forme parallélépipédique s'étendent, depuis cette base, verticalement vers le haut.

Comme bien visible sur les figures 2, 5 et 6, la cage 10 comporte, à sa base, un fond horizontal 11. Ce fond 11 est constitué d'un treillis plan 11.1, typiquement métallique. A titre d'exemple non limitatif, le treillis 11.1 consiste en une nappe de fils métalliques, dont certains sont parallèles entre eux tandis que les autres sont parallèles entre eux en s'étendant à la perpendiculaire des premiers fils, ces différents fils étant ainsi agencés à distance les uns des autres en formant un quadrillage ajouré dont les mailles, c'est-à-dire les ouvertures, sont à section rectangulaire ou carrée. En pratique, de manière connue en soi, les fils métalliques précités sont enchevêtrés et/ou soudés entre eux pour obtenir le treillis 11.1. D'autres formes de réalisation du treillis 11.1 sont envisageables à titre de variantes non représentées. De même, à titre d'exemple, le matériau du treillis 11.1 est de l'acier galvanisé en surface, étant entendu que d'autres matériaux métalliques ou bien composites peuvent être envisagés du moment qu'ils présentent des propriétés mécaniques appropriées à la mise en oeuvre du gabion 1 présentée par la suite. Le cas échéant, ce treillis peut être réalisé en plusieurs matériaux, en particulier un matériau de coeur, par exemple métallique, pour conférer une résistance structurelle au treillis, et un matériau de revêtement, par exemple polymérique, pour protéger le matériau de coeur.

Comme bien visible sur les figures 1, 2, 5 et 6, la cage 10 comprend deux parois frontales 12 et 13 verticales qui sont respectivement situées sur deux de ses côtés latéraux, opposés l'un à l'autre. Ces parois frontales 12 et 13 s'étendent parallèlement l'une à l'autre, depuis le fond 11. Chacune des parois frontales 12 et 13 est constituée d'un treillis plan 12.1, 13.1 dont la forme de réalisation, non limitative de l'invention, est fonctionnellement, voire structurellement, similaire à celle du treillis 11.1 du fond 11. Quelle que soit leur forme de réalisation, les treillis 12.1 et 13.1 sont fixés au treillis 11.1 du fond 11, et ce par tout moyen approprié, typiquement, mais de manière non limitative, par des agrafes, des fils de liage, etc.

Egalement comme bien visible sur les figures 1, 2 et 5, la cage 10 comprend deux parois latérales 14 et 15 verticales, qui sont situées sur les deux côtés latéraux opposés de la cage, autres que ceux occupés par les parois frontales 12 et 13. Les parois latérales 14 et 15 s'étendent parallèlement l'une à l'autre, depuis le fond 11. Chacune des parois latérales 14 et 15 est constituée d'un treillis plan 14.1, 15.1 dont la forme de réalisation, non limitative de l'invention, est fonctionnellement, voire structurellement, similaire à celle des treillis 11.1, 12.1 et 13.1. Dans tous les cas, les treillis 14.1 et 15.1 sont fixés à la fois au treillis 11.1 du fond 11 et aux treillis 12.1 et 13.1 des parois frontales 12 et 13, et ce par tout moyen approprié, tel que ceux évoqués plus haut pour la fixation entre les treillis 11.1, 12.1 et 13.1.

Eu égard à la forme parallélépipédique de la cage 10, les parois frontales 12 et 13 présentent la même dimension verticale que les parois latérales 14 et 15. Dans l'exemple de réalisation considéré sur les figures, les parois frontales 12 et 13 présentent une dimension horizontale supérieure à celle des parois latérales 14 et 15, par exemple de l'ordre du double de celle des parois 14 et 15, étant toutefois remarqué que cet aspect dimensionnel n'est pas limitatif de l'invention. A titre d'exemple dimensionnel non limitatif, la dimension verticale des parois 12 à 15 est comprise entre 0,5 m et 2,5 m et la dimension horizontale des parois 12 à 15 est comprise entre 0,5 m et 5 m.

La cage 10 présente un volume interne V10 qui est délimité conjointement par le fond 11, les parois frontales 12 et 13 et les parois latérales 14 et 15.

Le gabion 1 comprend également deux cloisons de compartimentage, respectivement référencées 20 et 30, comme bien visible sur les figures 1, 2, 5 et 6. Ces cloisons de compartimentage 20 et 30 sont agencées de manière parallèle l'une à l'autre à l'intérieur de la cage 10, c'est-à-dire dans le volume interne V10 de cette dernière, en s'étendant de manière à la fois verticale et parallèle aux parois frontales 12 et 13. La cloison de compartimentage 20 est plus près de la paroi frontale 12 tandis que la cloison de compartimentage 30 est plus près de la paroi frontale 13. En pratique, pour des raisons qui apparaîtront plus loin, chacune des cloisons de compartimentage 20 et 30 s'étend verticalement entre le fond 11 de la cage 10, sans nécessairement que son bord inférieur soit jointif avec ce fond 11, et le niveau du bord supérieur des parois frontales 12 et 13 et latérales 14 et 15, sans nécessairement que son bord supérieur affleure le bord supérieur de ces parois frontales et latérales. Des caractéristiques plus précises des cloisons de compartimentage 20 et 30 seront données plus loin.

Quelle que soit sa forme de réalisation, chacune des cloisons de compartimentage 20 et 30 s'étend depuis la paroi latérale 14 jusqu'à la paroi latérale 15 de la cage 10, en reliant fixement l'une à l'autre ces parois latérales 14 et 15. Le volume interne V10 de la cage 10 se retrouve ainsi réparti entre trois compartiments distincts, à savoir deux compartiments frontaux C1 et C2 et un compartiment intermédiaire C3.

Comme bien visible sur les figures 5 et 6, le compartiment intermédiaire C3 correspond à la partie du volume interne V10 de la cage 10, délimitée entre les cloisons de compartimentage 20 et 30. Ce compartiment intermédiaire C3 correspond à moins de 50%, voire à 40% ou moins, voire à 30% ou moins, voire à 20% ou moins, voire à 10% ou moins du volume interne V10 de la cage 10. A titre d'exemple dimensionnel non limitatif, le compartiment intermédiaire présente une dimension horizontale, c'est-à-dire un écartement entre les cloisons de compartimentage 20 et 30, qui est par exemple compris entre 10 cm et 50 cm. Les compartiments frontaux C1 et C2 correspondent au reste du volume interne V10, le compartiment frontal C1 étant délimité entre la cloison de compartimentage 20 et la paroi frontale 12 tandis que le compartiment frontal C2 est délimité entre la cloison de compartimentage 30 et la paroi frontale 13. Vers le bas, les compartiments frontaux C1 et C2 et le compartiment intermédiaire C3 sont délimités par le fond 11 de la cage 10, plus précisément par des parties respectives correspondantes de ce fond 11. Latéralement, les compartiments frontaux C1 et C2 et le compartiment intermédiaire C3 sont délimités, d'un côté, par la paroi latérale 14, plus précisément par des parties respectives correspondantes de cette paroi latérale 14, et, du côté opposé, par la paroi latérale 15, plus précisément par des parties respectives correspondantes de cette paroi latérale 15.

Le gabion 1 comporte également une cloison diaphragme 40 verticale. Comme bien visible sur les figures 1, 2 et 5, la cloison diaphragme 40 est agencée dans le volume interne V10 de la cage 10, parallèlement aux parois latérales 14 et 15, et s'étend entre les parois frontales 12 et 13 en reliant fixement l'une à l'autre ces parois frontales. Dans l'exemple de réalisation considéré sur les figures, la cloison diaphragme 40 est située à mi-distance des parois latérales 14 et 15. Comme bien visible sur la figure 5, la cloison diaphragme 40 s'étend successivement en travers du compartiment frontal C1, en travers du compartiment intermédiaire C3 et en travers du compartiment frontal C2, en subdivisant ainsi chacun de ces compartiments en deux sous-compartiments qui sont situés de part et d'autre de la cloison de diaphragme 40, plus précisément de part et d'autre de la partie de cette dernière, agencée dans le compartiment concerné. Verticalement, la cloison diaphragme 40 s'étend entre le fond 11 de la cage 10, sans nécessairement que son bord inférieur soit jointif avec ce fond 11, et le niveau du bord supérieur des parois frontales 12 et 13 et latérales 14 et 15, sans nécessairement que son bord supérieur affleure le bord supérieur de ces parois frontales et latérales.

Dans l'exemple considéré sur les figures, la cloison diaphragme 40 comprend un treillis plan 40.1 dont la forme de réalisation, qui n'est pas limitative de l'invention, est fonctionnellement, voire structurellement, similaire à celle des treillis 11.1, 12.1, 13.1, 14.1 et 15.1. Le treillis 40.1 de la cloison diaphragme 40 est solidarisé fixement au treillis 12.1 et 13.1 des parois frontales 12 et 13, ainsi que, le cas échéant, au treillis 11.1 du fond 11, et ce par tout moyen approprié, tel que des agrafes ou des fils de liage, comme évoqué plus haut.

Le gabion 1 comprend en outre deux cloisons de levage 50 et 60 verticales. Comme bien visible sur les figures 2 et 5, chacune de ces cloisons de levage 50 et 60 est agencée dans le volume interne V10 de la cage 10, parallèlement aux parois latérales 14 et 15, et s'étend de la paroi frontale 12 à la paroi frontale 13 en reliant fixement l'une à l'autre ces parois frontales. Dans l'exemple considéré sur les figures, les cloisons de levage 50 et 60 sont situées de part et d'autre de la cloison diaphragme 40, la cloison de levage 50 étant située à mi-distance de la cloison diaphragme 40 et de la paroi latérale 14 tandis que la cloison de levage 60 est située à mi-distance de la cloison diaphragme 40 et de la paroi latérale 15.

Verticalement, chacune des cloisons de levage 50 et 60 s'étend entre le fond 11 de la cage 10, le bord inférieur de chaque cloison de levage étant préférentiellement, mais non nécessairement, jointif avec ce fond 11, et le bord supérieur des parois frontales 12 et 13 et latérales 14 et 15, le bord supérieur de chacune des cloisons de levage 50 et 60 incluant deux anses de préhension 51, respectivement 61, qui affleurent ou sont en léger retrait du bord supérieur des parois frontales et latérales. Dans l'exemple de réalisation considéré aux figures, les anses 51 et les anses 61 sont réparties de manière régulière le long du bord supérieur de la cloison de levage 50, respectivement 60, comme bien visible pour les deux anses 51 de la cloison de levage 50 qui est montrée seule sur la figure 3. On notera que sur les figures, les anses 51 et 61 sont dessinées épaissies uniquement pour des raisons de visibilité.

Comme bien visible sur les figures 1 et 5, chacune des cloisons de levage 50 et 60 s'étend, de la paroi frontale 12 à la paroi frontale 13, successivement en travers du compartiment frontal C1, en travers du compartiment intermédiaire C3 et en travers du compartiment frontal C2. Ainsi, la partie de la cloison de levage 50 et la partie de la cloison de levage 60, agencées dans le compartiment frontale C1, subdivisent respectivement les deux sous-compartiments du compartiment frontal C1, délimités de part et d'autre de la cloison diaphragme 40. Il en est de même pour les parties respectives des cloisons de levage 50 et 60, agencées dans le compartiment frontal C2. De même, la partie de la cloison de levage 50 et la partie de la cloison de levage 60, agencées dans le compartiment intermédiaire C3, subdivisent respectivement les deux sous-compartiments du compartiment intermédiaire C3, délimités de part et d'autre de la cloison diaphragme 40.

Dans l'exemple de réalisation considéré aux figures, chacune des cloisons de levage 50 et 60 est constituée d'un treillis plan 50.1, respectivement 60.1, dont la forme de réalisation, qui n'est pas limitative de l'invention, est fonctionnellement, voire structurellement, similaire à celle des treillis 11.1, 12.1, 13.1, 14.1, 15.1 et 40.1. Ainsi, comme bien visible sur la figure 3 pour la cloison de levage 50, le treillis 50.1 de cette cloison est constitué d'une nappe de fils métalliques, dont certains sont parallèles entre eux tandis que les autres sont parallèles entre eux en s'étendant à la perpendiculaire des premiers fils, de sorte que les divers fils du treillis 50.1 forment conjointement un quadrillage à mailles ouvertes dont la section est rectangulaire ou carrée. Egalement comme bien visible sur la figure 3, ce treillis 50.1 de la cloison de levage 50 est complété par deux fils 50.2, qui sont conformés en « U » tourné vers le bas et dont les fonds arrondis respectifs sont agencés sur le bord supérieur de la cloison de levage 50, en formant respectivement les deux anses de préhension 51. Chacun de ces fils 50.2 est solidarisé à demeure au treillis 50.1 par tout moyen approprié, typiquement par enchevêtrement et/ou soudage. Le treillis 60.1 de la cloison de levage 60 présente une structure similaire à ce qui vient d'être décrit pour le treillis 50.1 de la cloison de levage 50. Dans tous les cas, les anses de préhension 51 et 61 sont intégrées fermement au treillis 50.1, respectivement 60.1, de leur cloison de levage correspondante 50, respectivement 60, tout en formant respectivement des zones d'accrochage et de traction de ces cloisons de levage, qui sont intégrées sur le bord supérieur de ces cloisons de levage et qui sont situées sensiblement au même niveau que le plan géométrique supérieur de la cage 10, en particulier sans émerger significativement au-dessus de ce plan géométrique.

Au niveau de leurs bords respectivement aboutés aux parois frontales 12 et 13, le treillis 50.1, 60.1 de chacune des cloisons de levage 50 et 60 est fixé aux treillis 12.1 et 13.1 des parois frontales 12 et 13, et ce par tout moyen approprié tel que ceux évoqués plus haut. Le cas échéant, le bord inférieur de chaque treillis 50.1, 60.1 est fixé au treillis 11.1 du fond 11.

Pour réaliser le croisement entre chacune des cloisons de levage 50 et 60 et les deux cloisons de compartimentage 20 et 30, une solution, qui est mise en oeuvre sur les figures et qui est bien visible pour la cloison de levage 50 à la figure 4, consiste à ce que chacune des cloisons de compartimentage 20 et 30 comporte deux treillis plans 20.1 et 20.2, respectivement 30.1 et 30.2 : les treillis 20.1 et 20.2 de la cloison de compartimentage 20 sont fixés au treillis 50.1 de la cloison de levage 50, de part et d'autre de cette cloison de levage, et les treillis 30.1 et 30.2 de la cloison de compartimentage 30 sont fixés au treillis 50.1 de la cloison de levage 50, de part et d'autre de cette dernière. La fixation entre les treillis précités est réalisée par tout moyen approprié tel que ceux évoqués précédemment. Les cloisons de compartimentage 20 et 30 comprennent chacune en outre deux treillis plans 20.3 et 20.4, respectivement 30.3 et 30.4, qui sont fixés au treillis 60.1 de la cloison de levage 60, de part et d'autre de cette dernière, comme bien visible sur les figures 1 et 5. Au niveau de leur bord abouté à la paroi latérale 14, le treillis 20.1 de la cloison de compartimentage 20 et le treillis 30.1 de la cloison de compartimentage 30 sont fixés au treillis 14.1 de la paroi latérale 14. Il en est de même pour les treillis 20.4 et 30.4 avec la paroi latérale 15 au niveau du bord de ces treillis abouté à cette paroi latérale 15. Quant aux treillis 20.2 et 30.2, leur bord, opposé à la cloison de levage 50, est fixé à la cloison diaphragme 40. De même, le bord des treillis 20.3 et 30.3, opposé à la cloison de levage 60, est fixé à la cloison diaphragme 40. Le cas échéant, le bord inférieur des treillis 20.1, 20.2, 20.3 et 20.4 de la cloison de compartimentage 20 et le bord inférieur des treillis 30.1, 30.2, 30.3 et 30.4 de la cloison de compartimentage 30 sont fixés au treillis 11.1 du fond 11. En pratique, la forme de réalisation des treillis 20.1, 20.2, 20.3, 20.4, 30.1, 30.2, 30.3 et 30.4 est fonctionnellement, voire structurellement, similaire à celle des treillis 11.1, 12.1, 13.1, 14.1, 15.1, 40.1, 50.1 et 60.1.

Le gabion 1 comprend également un matériau de remplissage 70 granulaire qui, comme montré sur les figures 5 et 6, remplit les compartiments frontaux C1 et C2, étant remarqué que, sur ces figures 5 et 6, ce matériau de remplissage 70 est représenté de manière partiellement transparente pour que le reste du gabion 1 puisse être vu à travers ce matériau de remplissage, tandis que sur les figures 1 et 2, le matériau de remplissage 70 n'est pas représenté pour davantage de clarté. Le matériau de remplissage 70 est retenu à l'intérieur des compartiments frontaux C1 et C2 par le fait que les granulats de ce matériau de remplissage 70 présentent une granulométrie telle qu'ils ne passent pas au travers du fond 11, des parois frontales 12 et 13, des parois latérales 14 et 15 et des cloisons de compartimentage 20 et 30. En pratique, la granulométrie du matériau de remplissage 70 est telle que ses granulats ne passent par aucun des treillis 11.1, 12.1, 13.1, 14.1, 15.1, 20.1, 20.2, 20.3, 20.4, 30.1, 30.2, 30.3 et 30.4.

Suivant un mode de réalisation, le matériau de remplissage 70 est de la pierre concassée, au sens large du terme, c'est-à-dire en englobant aussi bien les pierres, cailloux et galets dans leur état fragmentaire naturel, que les blocs rocheux fragmentés par action humaine. Ceci étant, d'autres formes de réalisation sont envisageables pour le matériau de remplissage 70 du moment que les granulats de ce dernier soient retenus à l'intérieur des compartiments frontaux C1 et C2, tout en conférant au gabion 1 une masse substantielle, qui vaut typiquement plusieurs fois celle du reste du gabion 1. A titre d'exemple non limitatif, le matériau de remplissage 70 peut ainsi comprendre :
- des débris de chantier de construction,
- du clinker,
- du verre pilé,
- des morceaux de bois, de matière plastique, de matière composite, de marbre, de craie, de calcaire, de dolomite ou de baryte,
- des grains de carbonate de calcium naturel ou de carbonate de calcium précipité, ayant réagi en surface avec du dioxyde de carbone et un ou plusieurs acides, le dioxyde de carbone étant formé in situ par action du ou des acides et/ou provenant d'une source externe, et
- un mélange de ceux-ci. Le carbonate de calcium naturel est de préférence choisi parmi le carbonate de calcium contenant des sels minéraux choisis dans le groupe comprenant le marbre, la craie, la dolomite, le calcaire et des mélanges de ceux-ci. Le carbonate de calcium naturel peut comprendre en outre des composants d'origine naturelle tels que le carbonate de magnésium, l'aluminosilicate, etc.

Le carbonate de calcium précipité est un matériau de synthèse, obtenu généralement par précipitation après réaction entre le dioxyde de carbone et l'hydroxyde de calcium dans un milieu aqueux ou par précipitation entre du calcium et une source d'ions carbonates dans l'eau ou par précipitation entre du calcium et des ions carbonates, par exemple CaCl2 et Na2 CO3, hors solution. D'autres possibilités de production de carbonate de calcium précipité sont connus, tels qu'un procédé dans lequel le carbonate de calcium précipité est un sous-produit de la production d'ammoniac. Le carbonate de calcium précipité existe sous trois formes cristallines primaires : calcite, aragonite et vatérite, et il existe de nombreuses formes polymorphes différentes pour chacune de ces formes cristallines. La suspension de carbonate de calcium précipité obtenue peut être déshydratée et séchée mécaniquement.
Le carbonate de calcium naturel ou précipité peut être broyé avant le traitement avec du dioxyde de carbone et le ou les acides.

D'autres détails concernant la préparation du carbonate de calcium naturel ayant réagi en surface sont décrits dans WO 00/39222 A1, WO 2004/083316 A1, WO 2005/121257 A2, WO 2009/074492 A1, EP 2 264 108 A1, EP 2 264 109 A1 et US 2004/0020410 A1, auxquels le lecteur peut se référer.

De même, comme expliqué en détail par WO 2009/074492 A1, le carbonate de calcium précipité ayant réagi en surface est obtenu par la mise en contact du carbonate de calcium précipité avec des ions H3O+ et des anions solubilisé dans un milieu aqueux et capables de former des sels de calcium insolubles dans l'eau, dans un milieu aqueux pour former une suspension de carbonate de calcium précipité ayant réagi en surface, de sorte que le carbonate de calcium précipité à surface ayant réagi comprend un sel insoluble de ces anions, au moins partiellement cristallin, formé en surface d'au moins une partie du précipité de calcium carbonate de calcium.

En variante, du silicate et/ou de la silice et/ou de l'hydroxyde d'aluminium et/ou de l'aluminate alcalino-terreux et/ou des composants d'oxyde de magnésium peuvent être ajoutés à la suspension aqueuse de carbonate de calcium naturel ou précipité alors que la réaction du carbonate de calcium naturel ou précipité avec le ou les acides et le dioxyde de carbone a déjà commencé. D'autres détails concernant une telle préparation du carbonate de calcium naturel ou précipité ayant réagi en surface sont décrits dans WO 2004/083316 A1.

La suspension aqueuse décrite ci-dessus peut être séchée, le carbonate de calcium naturel ou précipité ayant réagi en surface étant ainsi obtenu solide (c'est-à-dire sec ou contenant de l'eau résiduelle qui n'est pas sous une forme fluide), sous la forme de grains, tels que des granules ou de la poudre.

Le gabion 1 présente d'autres caractéristiques qui vont apparaître ci-après dans le cadre d'un exemple d'utilisation de plusieurs gabions 1 en vue de construire un mur anti-bruit, cette utilisation étant décrite en détail ci-après et partiellement illustrée par les figures 7 et 8.

Préalablement à l'étape illustrée par la figure 7, le fond 11, les parois frontales 12 et 13 et les parois latérales 14 et 15 de la cage 10, ainsi que les cloisons de compartimentage 20 et 30, la cloison diaphragme 40 et les cloisons de levage 50 et 70 sont assemblées fixement les unes aux autres, comme évoqué plus haut, par exemple avec des agrafes métalliques mises en place à l'aide d'une agrafeuse. En pratique, cette opération d'assemblage est avantageusement mise en oeuvre à proximité immédiate d'un stock du matériau de remplissage 70, par exemple sur le site d'une carrière d'extraction et de production de pierre concassée.

Puis, toujours préalablement à l'étape illustrée à la figure 7, les compartiments frontaux C1 et C2 du gabion 1 sont remplis avec le matériau de remplissage 70, par exemple à l'aide d'engins de transbordement de ce matériau granulaire, en veillant à ce que ce dernier ne pénètre pas à l'intérieur du compartiment intermédiaire C3. Avantageusement, le remplissage des compartiments frontaux C1 et C2 par le matériau de remplissage granulaire 70 est réalisé en l'associant à une mise en vibration, de préférence multidirectionnelle, du gabion 1 de manière à induire un vibro-compactage des granulats de ce matériau 70 à l'intérieur des compartiments C1 et C2. Dans tous les cas, on comprend que la cloison diaphragme 40 et les cloisons de levage 50 et 60 participent à la stabilité structurelle du gabion 1 lors du remplissage des compartiments frontaux C1 et C2, en renforçant la tenue mécanique de la cage 10 et des cloisons de compartimentage 20 et 30 moyennant la transmission et la répartition d'efforts entre les parois frontales 12 et 13 et, le cas échéant, le fond 11.

En pratique, le matériau de remplissage 70 est introduit dans les compartiments frontaux C1 et C2, en étant réparti à la fois de part et d'autre de la cloison diaphragme 40 et de part et d'autre de chacune des cloisons de levage 50 et 60 : en d'autres termes, la présence de la cloison diaphragme 40 et des cloisons de levage 50 et 60 n'affecte pas la facilité de remplissage des compartiments frontaux C1 et C2 par le matériau de remplissage 70.

Toujours de manière préalable à l'étape illustrée à la figure 7, le gabion 1 est déplacé depuis sa position initiale, où ses compartiments frontaux C1 et C2 ont été remplis avec le matériau de remplissage 70, jusqu'à une position finale, où le gabion sera installé à demeure. A cet effet, on utilise par exemple un premier engin de levage, tel qu'un camion-grue ou similaire, dont le bras de levage est accroché aux quatre anses de préhension 51 et 61 : par entraînement par l'intermédiaire du bras de cet engin de levage, le gabion 1 est soulevé, par traction de ses anses de préhension 51 et 61, depuis sa position initiale jusque sur la plateforme d'un camion ou d'un véhicule de transport similaire. Ce dernier transporte ensuite le gabion 1 jusque sur un chantier de construction du mur anti-bruit, ce chantier étant illustré sur les figures 7 et 8. Sur ce chantier, un second engin de levage est utilisé pour soulever le gabion 1 depuis la plateforme du véhicule de transport, jusqu'à sa position finale au sein du mur anti-bruit en cours de construction : sur la figure 7, le bras de levage de ce second engin est référencé 100 et il est accroché aux quatre anses de préhension 51 et 61 du gabion 1 par quatre chaînes 101. Bien entendu, le bras 100 et les chaînes 101 montrés sur la figure 7 ne sont que des exemples de moyens permettant de soulever le gabion 1 jusqu'à sa position finale au sein du mur anti-bruit.

En pratique, on comprend que le site, où sont remplis les compartiments frontaux C1 et C2 avec le matériau de remplissage 70, et le chantier de construction du mur anti-bruit peuvent être distants de plusieurs kilomètres, en tout cas d'une distance supérieure à celle pouvant être balayée par un engin de levage statique, relevant de la technique, ce qui nécessite donc l'utilisation d'un véhicule de transport du gabion 1 entre le site et le chantier précités.

Lors des diverses opérations de soulèvement du gabion 1 entre sa position initiale précitée et sa position finale au sein du mur anti-bruit, les cloisons de levage 50 et 60 permettent de transmettre et répartir les contraintes mécaniques de soulèvement et, plus généralement, de déplacement du gabion 1, entre les parois frontales 12 et 13 et, le cas échéant, le fond 11 de la cage 10. Ces cloisons de levage 50 et 60 participent ainsi à la stabilité structurelle de la cage lors des manipulations du gabion 1, en soulignant que, lors de ces opérations, la cage 10 est soumise à une charge importante du fait de la présence du matériau de remplissage 70 dans les compartiments frontaux C1 et C2. De même, sans permettre le levage du gabion 1, la cloison diaphragme 40 renforce la stabilité structurelle de la cage 10.

Comme représenté sur la figure 7, le gabion 1 rejoint, au sein du mur anti-bruit en cours de construction, d'autres gabions, similaires au gabion 1 et installés préalablement à ce dernier dans leur position finale respective. En particulier, le gabion 1 est placé, vis-à-vis des autres gabions déjà installés en position finale, de telle sorte que :
- d'une part, ce gabion 1 est superposé au-dessus d'un autre gabion 1' de manière qu'au moins une partie du compartiment intermédiaire C3 du gabion 1 se retrouve agencée à l'aplomb vertical d'au moins une partie du compartiment intermédiaire C3' du gabion 1', et
- d'autre part, le gabion 1 est juxtaposé à un autre gabion 1", par aboutement de sa paroi latérale 14 contre la paroi latérale 15" du gabion 1", de manière que le compartiment intermédiaire C3 du gabion 1 se retrouve agencé en regard horizontal avec le compartiment intermédiaire C3" du gabion 1".

En pratique, l'alignement, tant horizontal que vertical, des gabions 1, 1' et 1" peut ne pas être exactement rigoureux, du moment que les compartiments intermédiaires respectifs C3, C3' et C3" de ces gabions soient alignés au moins partiellement. De même, comme dans l'exemple montré sur la figure 7, les cages 10 et 10' des gabions superposés 1 et 1' peuvent être décalées horizontalement l'une par rapport à l'autre, de manière que la paroi latérale 15" du gabion 1" se retrouve non pas à l'aplomb vertical d'une des parois latérales du gabion 1', mais entre ces parois latérales du gabion 1'.

On notera que l'empilage des gabions 1 et 1' est favorisé par le fait que les anses de préhension du gabion 1' ne sont pas saillantes au-dessus du plan géométrique supérieur de la cage 10' de ce gabion 1', ces anses n'interférant ainsi pas avec le fond 11 de la cage 10 du gabion 1.

Une fois que le gabion 1 a été installé dans sa position finale au sein du mur anti-bruit, il est tel que représenté sur la figure 8. Un matériau d'isolation phonique 2 est alors déversé dans le compartiment intermédiaire C3 du gabion 1, dans lequel ce matériau d'isolation phonique 2 se répand de façon gravitaire. De la même façon que le matériau de remplissage 70, le matériau 2 est granulaire. Toutefois, ce matériau 2 se distingue du matériau de remplissage 70 par le fait que le matériau 2 présente une meilleure isolation phonique que le matériau 70. Cette performance d'isolation phonique pour le matériau 2, comparativement au matériau de remplissage 70, tient à diverses caractéristiques intrinsèques des matériaux, en particulier la densité et la granulométrie.

A titre d'exemple, le matériau d'isolation phonique 2 est constitué de graves, c'est-à-dire d'un mélange de sable et de gravillons, ayant une granulométrie comprise entre 0/14 mm et 0/63 mm. Un autre exemple pour le matériau d'isolation phonique 2 est du béton, qui est déversé dans le compartiment intermédiaire C3 à l'état frais, puis qui prend et durcit à l'intérieur de ce compartiment C3. Ceci étant, d'autres exemples peuvent être envisagés pour le matériau 2, tels que :
- des débris de chantier broyés,
- des débris d'exploitation minière broyés,
- des morceaux broyés de marbre, de craie, de calcaire, de dolomite ou de baryte,
- des grains de carbonate de calcium naturel ou de carbonate de calcium précipité, ayant réagi en surface avec du dioxyde de carbone et un ou plusieurs acides, le dioxyde de carbone étant formé in situ par action du ou des acides et/ou provenant d'une source externe, et
- un mélange de ceux-ci.

Plus généralement, on comprend que le matériau d'isolation phonique 2 comprend des granulats plus petits que ceux du matériau de remplissage 70, les granulats de ce matériau 2 étant, éventuellement, liés entre eux par un liant, notamment un liant hydraulique, appartenant à ce matériau 2.

Selon une caractéristique importante de l'invention, les cloisons de levage 50 et 60, plus précisément la partie de ces cloisons agencée dans le compartiment intermédiaire C3 du gabion 1, et le matériau d'isolation phonique 2 sont prévus pour que, lors du déversement du matériau 2 dans le compartiment intermédiaire C3, les granulats de ce matériau 2 traversent de part en part les cloisons de levage 50 et 60, en se répandant librement, à l'intérieur du compartiment intermédiaire C3, de part et d'autre de chacune de ces cloisons de levage 50 et 60. En pratique, on comprend que les mailles des treillis respectifs 50.1 et 60.1 des cloisons de levage 50 et 60 sont suffisamment grandes pour laisser passer par elles les granulats du matériau d'isolation phonique 2. Il en est avantageusement de même pour les mailles du treillis 401 de la cloison diaphragme 40. Ainsi, au sein du gabion 1, le matériau 2 déversé dans le compartiment intermédiaire C3 se répand facilement dans tout ce compartiment intermédiaire, y compris au travers des cloisons de levage 50 et 60 et de la cloison diaphragme 40, jusqu'à remplir ce compartiment intermédiaire C3 : le matériau 2 remplissant le compartiment C3 forme une isolation phonique entre les cloisons de compartimentage 20 et 30 et, par-là, confère une isolation phonique pour le gabion 1 entre ses parois frontales 12 et 13, le matériau de remplissage 70 dans les compartiments frontaux C1 et C2 participant à cette isolation phonique mais dans une part significativement moindre que celle assurée par le matériau 2 dans le compartiment intermédiaire C3.

De plus, en prévoyant que les mailles du treillis 11.1 du fond 11 du gabion 1 laissent elles aussi passer par elles le matériau d'isolation phonique 2, on comprend que le déversement du matériau 2 dans le compartiment intermédiaire C3 du gabion 1 conduit à l'écoulement de ce matériau 2 au travers du fond 11 de la cage 10 de ce gabion, plus précisément au travers de la partie de ce fond 11 qui délimite le compartiment C3, le matériau d'isolation 2 rejoignant alors le compartiment intermédiaire C3' du gabion 1'. Le matériau 2 peut ainsi remplir également le compartiment intermédiaire C3' si ce dernier n'avait pas été rempli par du matériau d'isolation phonique 2 avant l'installation du gabion 1 sur le gabion 1'. Bien entendu, en variante, le remplissage du compartiment intermédiaire C3' du gabion 1' peut avoir été réalisé entre l'installation de ce gabion 1' et celle du gabion 1. Dans tous les cas, c'est-à-dire aussi bien dans le cas où les gabions superposés 1 et 1' ont leur compartiment intermédiaire C3 et C3' qui sont conjointement remplis simultanément, que dans le cas où le compartiment C3' du gabion 1' est au moins partiellement rempli avant que le gabion 1 ne soit installé par-dessus, on comprend que, en permettant aux granulats du matériau d'isolation phonique 2 de passer librement à travers le treillis 11.1 du fond 11 du gabion 1, le matériau 2 joint de manière continue le compartiment intermédiaire C3 du gabion 1 avec le compartiment intermédiaire C3' du gabion 1', plus précisément joint de manière continue le bas du compartiment C3 avec le haut du compartiment C3'.

De la même manière, en prévoyant que les mailles des treillis 14.1 et 15.1 des parois latérales 14 et 15 laissent passer librement les granulats du matériau 2 à travers ces parois latérales 14 et 15, le matériau 2 joint de manière continue le compartiment intermédiaire C3 du gabion 1 avec le compartiment intermédiaire C3" du gabion 1", en traversant successivement la paroi latérale 14 du gabion 1 et la paroi latérale 15" du gabion 1" lors du déversement du matériau d'isolation 2 dans le compartiment intermédiaire C3 et/ou lors du déversement du matériau 2 dans le compartiment intermédiaire C3" du gabion 1".

Plus généralement, en tenant compte des explications qui précèdent, on comprend que, par remplissage du compartiment intermédiaire C3 par le matériau d'isolation phonique 2, ce matériau 2 forme une isolation phonique continue entre ce compartiment intermédiaire C3 et les compartiments intermédiaires adjacents C3' et C3", conférant ainsi une insonorisation aux interfaces d'empilement et/ou d'aboutement des différents gabions appartenant au mur anti-bruit.

En pratique, comme représenté sur la figure 8, un déversoir 102 peut avantageusement être utilisé au-dessus du gabion 1 lors du déversement du matériau d'isolation phonique 2, pour canaliser ce déversement jusqu'à l'intérieur du haut du compartiment intermédiaire C3, le débouché vers le bas de ce déversoir 102 étant ajusté sur le débouché vers le haut du compartiment intermédiaire C3.

Suivant une disposition optionnelle avantageuse, qui est mise en oeuvre sur la figure 8, la paroi latérale 15 du gabion 1 est extérieurement obturée au niveau de la partie de cette paroi latérale 15, délimitant le compartiment intermédiaire C3. Pour ce faire, comme indiqué schématiquement sur la figure 8, un élément d'obturation latéral 103 du compartiment intermédiaire C3 est rapporté contre la face extérieure de la paroi latérale 15. De cette manière, le matériau d'isolation phonique 2 déversé dans le compartiment C3 est retenu à l'intérieur du compartiment intermédiaire C3, sans s'écouler à l'extérieur de celui-ci, au travers de la paroi latérale 15. Bien entendu, on comprend que la mise en oeuvre de cet élément d'obturation latérale 103 n'a d'intérêt que lorsque la paroi latérale du gabion, contre laquelle cet élément d'obturation latérale est rapporté, constitue au moins une partie d'une tranche d'extrémité libre du mur anti-bruit en cours de construction. En pratique, la forme de réalisation de l'élément d'obturation latérale 103 n'est pas limitative, cette forme de réalisation s'adaptant d'ailleurs à la nature du matériau 2. Ainsi, dans le cas où le matériau d'isolation phonique 2 est constitué de graves, peuvent être utilisés, indifféremment, un remblai, une bâche ou encore un gabion relevant de l'art antérieur, c'est-à-dire un gabion dont la totalité du volume interne de la cage est rempli d'un matériau similaire au matériau de remplissage 70. Dans le cas où le matériau d'isolation phonique 2 est du béton, l'élément d'obturation latérale 103 est par exemple une planche ou, plus généralement, une pièce de banchage.

Suivant des considérations similaires à ce qui précède concernant l'élément d'obturation latérale 103, on notera que, lors de l'installation, à la base du mur anti-bruit en cours de construction, du premier gabion ou de la première rangée de gabions juxtaposés, tels que le gabion 1', il peut être envisagé d'obturer la face extérieure du fond 11, au niveau de la partie de ce dernier délimitant le compartiment intermédiaire du ou de ces gabions les plus bas au sein du mur anti-bruit. En pratique, une fondation 104, telle qu'une dalle ou similaire, fabriquée ou terrassée préalablement à l'installation de ces premiers gabions du mur anti-bruit permet, lorsque le matériau d'isolation phonique 2 est par la suite déversé dans les compartiments intermédiaires de ces gabions, de retenir ce matériau 2 à l'intérieur des compartiments intermédiaires concernés, sans risque de fuite ou de dispersion au-dessous du mur anti-bruit.

On notera par ailleurs que, au niveau des cloisons de compartimentage 20 et 30, le matériau d'isolation phonique 2 tend à se répandre, depuis le compartiment intermédiaire C3 du gabion 1, au travers de ces cloisons de compartimentage 20 et 30. Toutefois, en pratique, le matériau de remplissage 70, qui occupe les compartiments frontaux C1 et C2, limite les possibilités d'écoulement du matériau d'isolation phonique 2 au-delà de la proximité immédiate des cloisons de compartimentage 20 et 30. A titre d'option, il peut être envisagé d'empêcher le matériau d'isolation phonique 2 de traverser les treillis 20.1, 20.2, 20.3, 20.4, 30.1, 30.2, 30.3 et 30.4 des cloisons de compartimentage 20 et 30 depuis le compartiment intermédiaire C3, en recouvrant toute la face de chacun de ces treillis, tournée vers le compartiment intermédiaire C3, d'une feuille de géotextile ou de géosynthétique.

A l'issue de l'étape montrée à la figure 8, c'est-à-dire après remplissage des compartiments intermédiaires respectifs des gabions appartenant au mur anti-bruit, en particulier du compartiment intermédiaire C3 du gabion 1, le matériau d'isolation phonique 2 est avantageusement compacté. Pour ce faire, une aiguille vibrante ou une dame est appliquée au matériau d'isolation phonique 2, via le débouché supérieur des compartiments intermédiaires des gabions les plus hauts. Si besoin, à l'issue de ce compactage, un complément de matériau d'isolation phonique 2 est déversé dans les compartiments intermédiaires C3.

Enfin, à titre optionnel, le débouché vers le haut des compartiments intermédiaires des gabions supérieurs du mur anti-bruit est étanché, et ce par tout élément approprié, rapporté au sommet du mur anti-bruit.

Ainsi, le mur anti-bruit, obtenu à l'issue du procédé de mise en oeuvre qui vient d'être décrit, est réalisé de manière rapide et facile, en particulier grâce aux cloisons de levage 50 et 60, tout en étant particulièrement performant tant en ce qui concerne l'isolation phonique de ce mur, grâce à l'insonorisation par le matériau d'isolation phonique 2, qu'en ce qui concerne la stabilité structurelle du mur, grâce à l'absence de déformation des cages des gabions et à la jonction continue par le matériau d'isolation phonique entre ces cages.

Le mur anti-bruit ainsi construit constitue ou appartient à un ouvrage de génie civil, un ouvrage de travaux publics, un ouvrage d'équipement industriel ou encore une construction privée.

Selon une variante non représentée de mise en oeuvre des gabions 1, leur compartiment intermédiaire C3 reçoivent, en plus du matériau d'isolation phonique granulaire 2, une feuille semi-rigide ou une plaque ou un panneau, agencé à la verticale à l'intérieur du compartiment C3 de manière à subdiviser ce dernier en plusieurs alvéoles débouchant toutes vers le haut. Il est alors possible de remplir ces alvéoles avec des matériaux d'isolation phonique différents, notamment afin d'adapter les performances et le coût du mur anti-bruit construit.

Selon un aspect potentiellement complémentaire à ce qui précède, les gabions 1 peuvent être utilisés pour construire un mur anti-feu. En pratique, la capacité du mur à résister au feu est alors liée à la nature du remplissage des compartiments intermédiaires C3 des gabions 1 : le matériau d'isolation phonique 2 peut être choisi ignifuge ou bien être traité à cette fin, le mur obtenu étant alors à la fois anti-bruit et anti-feu. Un matériau ignifuge ou incombustible peut aussi être reçu dans les compartiments intermédiaires C3, soit en complément du matériau d'isolation phonique 2 pour obtenir un mur à la fois anti-bruit et anti-feu, soit en remplacement du matériau d'isolation phonique pour obtenir un mur anti-feu.

### Exemple testé :

Un mur anti-bruit a été érigé par empilement de plusieurs gabions 1, identiques les uns aux autres. Les treillis 11.1, 12.1, 13.1, 14.1, 15.1, 20.1, 20.2, 20.3, 20.4, 30.1, 30.2, 30.3, 30.4, 40.1, 50.1 et 60.1 utilisés étaient identiques, avec des mailles rectangulaires de 5 cmx10 cm. Les treillis 11.1, 12.1 et 13.1 mesuraient 200 cmx100 cm, tandis que les treillis 14.1 et 15.1 mesuraient 100 cmx100 cm, de sorte que le volume interne V10 de la cage 10 représentait 2 m³.

Les treillis 50.1 et 60.1 mesuraient horizontalement 100 cm, pour une hauteur de 90 cm, les anses 51 et 61 dépassant de 10 cm vers le haut le bord supérieur de ces treillis 50.1 et 60.1.

Chacun des treillis 20.1, 20.2, 20.3, 20.4, 30.1, 30.2, 30.3 et 30.4 mesuraient horizontalement 50 cm et verticalement 100 cm. Les cloisons de compartimentage 20 et 30 ont été agencées avec un écartement entre elles de 20 cm.

Le treillis 40.1 mesurait 100 cmx100 cm.

Le matériau de remplissage 70 était de la pierre concassée, présentant une granulométrie de 80/130 mm.

Le matériau d'isolation phonique 2 était des graves présentant une granulométrie de 0/30 mm.

Le mur anti-bruit a été construit avec douze gabions, répartis en trois rangées superposées les unes au-dessus des autres, chaque rangée incluant quatre gabions juxtaposés.

Des essais de murs anti-bruit, réalisés conformément à la norme NF EN 1793-6, ont caractérisé une excellente isolation phonique, relevant de la catégorie D4, c'est-à-dire la plus élevée dans le classement défini par la norme précitée. Cela correspond à une valeur d'isolement aux bruits aériens (DLSI, G) de l'ordre d'une quarantaine de décibels.

Des performances d'isolation phonique similaires ont été constatées sans et avec la présence de feuilles de géotextile au niveau des cloisons de compartimentage 20 et 30.

Par ailleurs, divers aménagements et variantes au gabion 1 considéré plus haut et au mur anti-bruit comprenant plusieurs exemplaires de ce gabion 1, ainsi qu'au procédé de mise en oeuvre de ce ou ces gabions 1, peuvent être envisagés. A titre d'exemples :
- en plus du fond 11, des parois frontales 12 et 13 et des parois latérales 14 et 15, la cage 10 du gabion 1 peut, optionnellement, comprendre un couvercle refermant le volume interne V10 au niveau du sommet de la cage 10 ; en pratique, ce couvercle comprend un ou plusieurs treillis, qui recouvrent au moins les compartiments frontaux C1 et C2, ainsi que, le cas échéant, le compartiment intermédiaire C3 ; ce couvercle sécurise ainsi la retenue, à l'intérieur des compartiments frontaux C1 et C2 du matériau de remplissage 70, en particulier lors du déplacement du gabion 1, tout en laissant passer à travers lui le matériau d'isolation phonique 2 lors du remplissage du compartiment intermédiaire C3 avec ce matériau 2 ;
- notamment en fonction des dimensions de la cage 10 du gabion 1, la cloison diaphragme 40 peut être omise ou, au contraire, plusieurs cloisons diaphragmes peuvent être prévues ; de même, une seule cloison de levage ou, au contraire, davantage que deux cloisons de levage peuvent être prévues ; dans le même esprit, pour chaque cloison de levage, une seule anse de préhension ou davantage que deux anses de préhension peuvent être prévues ; plus généralement, les agencements relatifs aux cloisons diaphragmes et de levage s'adaptent à la taille du gabion 1 ; et/ou
- plutôt que d'occuper une position médiane entre les parois frontales 12 et 13, le compartiment intermédiaire C3 peut être prévu plus près de l'une ou l'autre de ces parois frontales.

## Revendications

1. Gabion (1), comprenant :
- une cage (10) sensiblement parallélépipédique, la cage comprenant à la fois un fond (11), qui est situé à la base de la cage, deux parois frontales (12, 13), qui sont situées sur deux côtés latéraux opposés de la cage, et deux parois latérales (14, 15), qui sont situées sur les deux autres côtés latéraux de la cage, ce fond, ces parois frontales et ces parois latérales étant constitués de treillis respectifs (11.1, 12.1, 13.1, 14.1, 15.1) qui sont fixés les uns aux autres, et
- deux cloisons de compartimentage (20, 30), qui relient chacune fixement les parois latérales l'une à l'autre à l'intérieur de la cage de sorte que le volume interne (V10) de la cage est réparti entre :
- deux compartiments frontaux (C1, C2), qui sont délimités respectivement entre l'une (12) des parois frontales et celle (20) des deux cloisons de compartimentage la plus proche de cette paroi frontale et entre l'autre paroi frontale (13) et l'autre cloison de compartimentage (30), et qui sont chacun remplis avec un matériau de remplissage (70) comprenant des granulats qui ne passent ni par les mailles des treillis respectifs du fond, des parois frontales et des parois latérales, ni au travers des cloisons de compartimentage de manière à être retenus à l'intérieur de ces compartiments frontaux, et
- un compartiment intermédiaire (C3), qui est délimité entre les cloisons de compartimentage et qui est à même de recevoir un matériau d'isolation phonique granulaire (2),
**caractérisé en ce que** le gabion (1) comprend en outre au moins une cloison de levage (50, 60) :
- qui relie fixement les parois frontales (12, 13) l'une à l'autre à l'intérieur de la cage en s'étendant en travers de chacun des compartiments frontaux (C1, C2) et du compartiment intermédiaire (C3),
- qui, à l'opposé du fond (11), est pourvu d'au moins une anse de préhension (51, 61), et
- qui, pour sa partie agencée dans le compartiment intermédiaire, est adaptée pour laisser des granulats du matériau d'isolation phonique (2) passer à travers elle de manière que le matériau d'isolation phonique puisse se répandre librement, à l'intérieur du compartiment intermédiaire (C3), de part et d'autre de la cloison de levage (50, 60).

2. Gabion suivant la revendication 1, **caractérisé en ce que** le matériau de remplissage (70) comprend :
- de la pierre concassée,
- des débris de chantier de construction,
- du clinker,
- du verre pilé,
- des morceaux de bois, de matière plastique, de matière composite, de marbre, de craie, de calcaire, de dolomite ou de baryte,
- des grains de carbonate de calcium naturel ou de carbonate de calcium précipité, ayant réagi en surface avec du dioxyde de carbone et un ou plusieurs acides, le dioxyde de carbone étant formé in situ par action du ou des acides et/ou provenant d'une source externe, et
- un mélange de ceux-ci.

3. Gabion suivant l'une des revendications 1 ou 2, **caractérisé en ce que** la ou chaque cloison de levage (50, 60) comprend un treillis plan (50.1, 60.1) :
- auquel sont fixées la ou les anses de préhension (51, 61),
- qui est fixé aux treillis respectifs (11.1, 12.1, 13.1) du fond (11) et des parois frontales (12, 13), en s'étendant en travers de chacun des compartiments frontaux (C1, C2) et du compartiment intermédiaire (C3), et
- par les mailles duquel les granulats du matériau d'isolation phonique (2) peuvent passer pour se répandre de part et d'autre de la cloison de levage (50, 60).

4. Gabion suivant la revendication 3, **caractérisé en ce que** chaque cloison de compartimentage (20, 30) comprend au moins deux treillis plans (20.1, 20.2, 20.3, 20.4, 30.1, 30.2, 30.3, 30.4), qui sont fixés au treillis (50.1, 60.1) de la ou chaque cloison de levage (50, 60), en étant respectivement agencés de part et d'autre de cette cloison de levage.

5. Gabion suivant la revendication 4, **caractérisé en ce que** chaque treillis (20.1, 20.2, 20.3, 20.4, 30.1, 30.2, 30.3, 30.4) de chaque cloison de compartimentage (20, 30) est fixé au treillis (11.1) du fond (11), et **en ce que** chacun des deux treillis (20.1, 20.4, 30.1, 30.4) de chaque cloison de compartimentage, qui sont aboutés respectivement aux parois latérales (14, 15), est fixé au treillis (14.1, 15.1) de la paroi latérale correspondante.

6. Gabion suivant l'une des revendications 4 ou 5, **caractérisé en ce que** chaque cloison de compartimentage (20, 30) comprend en outre, pour chacun des treillis (20.1, 20.2, 20.3, 20.4, 30.1, 30.2, 30.3, 30.4) de cette cloison de compartimentage, une feuille de géotextile ou de géosynthétique, qui recouvre toute la face du treillis tournée vers le compartiment intermédiaire et qui est adaptée pour empêcher le matériau d'isolation phonique de traverser ce treillis depuis le compartiment intermédiaire (C3).

7. Gabion suivant l'une quelconque des revendications précédentes, **caractérisé en ce qu'**au moins deux anses de préhension (51, 61) sont prévues pour la ou chaque cloison de levage (50, 60), en étant réparties entre les parois frontales.

8. Gabion suivant l'une quelconque des revendications précédentes, **caractérisé en ce qu'**au moins deux cloisons de levage (50, 60) sont prévues, en étant réparties entre les parois latérales.

9. Gabion suivant la revendication 8, **caractérisé en ce que** le gabion comporte en outre une cloison diaphragme (40) :
- qui relie fixement les parois frontales (12, 13) l'une à l'autre à l'intérieur de la cage en s'étendant en travers de chacun des compartiments frontaux (C1, C2) et du compartiment intermédiaire (C3),
- qui, pour sa partie agencée dans le compartiment intermédiaire, est adaptée pour laisser les granulats du matériau d'isolation phonique (2) passer à travers elle de manière que le matériau d'isolation phonique puisse se répandre librement, à l'intérieur du compartiment intermédiaire (C3), de part et d'autre de la cloison diaphragme (40), et
- de part et d'autre de laquelle sont agencées les au moins deux cloisons de levage (50, 60).

10. Procédé de mise en oeuvre d'au moins un gabion conforme à l'une quelconque des revendications précédentes,
**caractérisé en ce que** le procédé comprend, pour le ou chaque gabion (1, 1', 1") :
- une étape de déplacement, au cours de laquelle le gabion est déplacé depuis une position initiale, où les compartiments frontaux (C1, C2) du gabion sont, préalablement à l'étape de déplacement, remplis avec le matériau de remplissage (70), jusqu'à une position finale, où le gabion est installé à demeure, le gabion étant soulevé au moins une fois entre sa position initiale et sa position finale par accrochage et traction de sa ou ses anses de préhension (51, 61) ; et
- une étape de remplissage, qui est mise en oeuvre après l'étape de déplacement et au cours de laquelle un matériau d'isolation phonique granulaire (2) est déversé dans le compartiment intermédiaire (C3, C3', C3") du gabion en position finale, en se répandant dans ce compartiment intermédiaire y compris au travers de la ou des cloisons de levage (50, 60), jusqu'à remplir ou moins partiellement ce compartiment intermédiaire.

11. Mur anti-bruit,
**caractérisé en ce que** le mur anti-bruit comporte au moins un gabion (1, 1', 1") conforme à l'une quelconque des revendications 1 à 9, ainsi qu'un matériau d'isolation phonique granulaire (2) qui remplit au moins partiellement le compartiment intermédiaire (C3, C3', C3") du ou de chaque gabion.

12. Mur anti-bruit suivant la revendication 11, **caractérisé en ce que** le matériau d'isolation phonique comprend :
- des graves,
- du béton,
- des débris de chantier broyés,
- des débris d'exploitation minière broyés,
- des morceaux broyés de marbre, de craie, de calcaire, de dolomite ou de baryte,
- des grains de carbonate de calcium naturel ou de carbonate de calcium précipité, ayant réagi en surface avec du dioxyde de carbone et un ou plusieurs acides, le dioxyde de carbone étant formé in situ par action du ou des acides et/ou provenant d'une source externe, et
- un mélange de ceux-ci.

13. Mur anti-bruit suivant l'une des revendications 11 ou 12, **caractérisé en ce que** sont prévus :
- au moins deux gabions (1, 1') qui sont, au moins pour une partie de chacun d'eux, superposés l'un au-dessus de l'autre de manière que les compartiments intermédiaires respectifs (C3, C3') de ces gabions sont agencés, au moins pour partie, à l'aplomb vertical l'un de l'autre, et **en ce que** les mailles du treillis (11.1) du fond (11) de chaque gabion laissent passer les granulats du matériau d'isolation phonique, ce matériau d'isolation phonique joignant les compartiments intermédiaires respectifs des gabions de manière continue au travers du fond agencé entre ces compartiments intermédiaires ; et/ou
- au moins deux gabions (1, 1") qui sont, au moins pour une partie de chacun d'eux, juxtaposés l'un à l'autre par aboutement de l'une (14) des parois latérales de l'un des gabions contre l'une (15") des parois latérales de l'autre gabion, de manière que les compartiments intermédiaires respectifs (C3, C3") de ces gabions sont agencés, au moins pour partie, en regard horizontal l'un avec l'autre, et **en ce que** les mailles du treillis (14.1, 15.1) des parois latérales (14, 15) de chaque gabion laissent passer les granulats du matériau d'isolation phonique (2), ce matériau d'isolation phonique joignant les compartiments intermédiaires respectifs des gabions de manière continue au travers des parois latérales agencées entre ces compartiments intermédiaires.

14. Mur anti-bruit suivant l'une quelconque des revendications 11 à 13,
**caractérisé en ce que** le mur anti-bruit comporte en outre au moins un élément (103) d'obturation latérale du compartiment intermédiaire (C3) du ou d'un des gabions (1), qui est rapporté contre la face extérieure d'une (15) des deux parois latérales de ce gabion de manière à empêcher le matériau d'isolation phonique de traverser cette paroi latérale depuis le compartiment intermédiaire.

15. Utilisation d'au moins un gabion conforme à l'une quelconque des revendications 1 à 9 pour construire un mur anti-bruit et/ou un mur anti-feu d'un ouvrage de génie civil, de travaux publics, d'équipement industriel ou d'équipement privé.

## Patentansprüche

1. Gabione (1), umfassend:
- einen im Wesentlichen quaderförmigen Käfig (10), wobei der Käfig sowohl einen Boden (11), der sich an der Basis des Käfigs befindet, als auch zwei Vorderwände (12, 13), die sich an zwei gegenüberliegenden lateralen Seiten des Käfigs befinden, und zwei Seitenwände (14, 15) umfasst, die sich an den anderen beiden lateralen Seiten des Käfigs befinden, wobei der Boden, die Vorderwände und die Seitenwände aus jeweils aneinander befestigten Gittern (11.1, 12.1, 13.1, 14.1, 15.1) bestehen, und
- zwei Trennwände (20, 30), von denen jede die Seitenwände im Inneren des Käfigs fest miteinander verbindet, sodass das Innenvolumen (V10) des Käfigs verteilt ist zwischen:
- zwei Vorderfächern (C1, C2), die jeweils zwischen einer (12) der Vorderwände und der einen (20) der zwei Trennwände, die dieser Vorderwand am nächsten liegt, und zwischen der anderen Vorderwand (13) und der anderen Trennwand (30) begrenzt sind, und die jeweils mit einem Füllstoff (70) gefüllt sind, der Granulate umfasst, die nicht durch die Maschen der jeweiligen Böden, Vorderwände und Seitenwände oder durch die Trennwände hindurchgehen, sodass sie in den Vorderfächern gehalten werden, und
- einem Zwischenfach (C3), das zwischen den Trennwänden abgegrenzt und in der Lage ist, körniges Schallschutzmaterial (2) aufzunehmen,
- **dadurch gekennzeichnet, dass** die Gabione (1) ferner mindestens eine Trennwand zum Waschen (50, 60) umfasst:
- die die Vorderwände (12, 13) innerhalb des Käfigs fest miteinander verbindet, wobei sie sich über jedes der Vorderfächer (C1, C2) und das Zwischenfach (C3) erstreckt,
- die auf der dem Boden (11) gegenüber liegenden Seite mindestens einen Griff (51, 61) aufweist, und
- die für ihren in dem Zwischenfach angeordneten Teil dazu ausgelegt ist, Granulate des Schallschutzmaterials (2) so durchzulassen, dass sich das Schallschutzmaterial innerhalb des Zwischenfachs (C3) auf beiden Seiten der Trennwand zum Waschen (50, 60) frei ausbreiten kann.

2. Gabione nach Anspruch 1, **dadurch gekennzeichnet, dass** der Füllstoff (70) umfasst:
- Schotter,
- Baustellenabfälle,
- Klinker,
- Bruchglas,
- Stücken aus Holz, Kunststoff, Verbundwerkstoff, Marmor, Kreide, Kalkstein, Dolomit oder Baryt,
- Körner von natürlichem Calciumcarbonat oder gefälltem Calciumcarbonat, die an der Oberfläche mit Kohlendioxid und einer oder mehreren Säuren reagiert haben, wobei das Kohlendioxid an Ort und Stelle durch Einwirkung der Säure(n) gebildet wird und/oder von einer externen Quelle stammt, und
- eine Mischung von diesen.

3. Gabione nach einem der Ansprüche 1 oder 2, **dadurch gekennzeichnet, dass** die bzw. jede Trennwand zum Waschen (50, 60) ein flaches Gitter (50.1, 60.1) aufweist:
- an dem der oder die Griffe (51, 61) befestigt sind,
- das an den jeweiligen Gittern (11.1,12.1,13.1) des Bodens (11) und der Vorderwände (12, 13) befestigt ist, wobei es sich über jedes der Vorderfächer (C1, C2) und das Zwischenfach (C3) erstreckt,
- durch dessen Maschen die Granulate des Schallschutzmaterials (2) hindurchgehen können, um sich auf beiden Seiten der Trennwand zum Waschen (50, 60) auszubreiten.

4. Gabione nach Anspruch 3, **dadurch gekennzeichnet, dass** jede Trennwand (20, 30) mindestens zwei ebene Gitter (20.1, 20.2, 20.3, 20.4, 30.1, 30.2, 30.3, 30.4) umfasst, die an den Gittern (50.1, 60.1) der oder jeder Trennwand zum Waschen (50, 60) befestigt sind, wobei sie auf beiden Seiten dieser Trennwand zum Waschen angeordnet sind.

5. Gabione nach Anspruch 4, **dadurch gekennzeichnet, dass** jedes Gitter (20.1, 20.2, 20.3, 20.4, 30.1, 30.2, 30.3, 30.4) jeder Trennwand (20, 30) an dem Gitter (11.1) des Bodens (11) befestigt ist, und dass jedes der beiden Gitter (20.1, 20.4, 30.1, 30.4) jeder Trennwand, die jeweils an den Seitenwänden (14, 15) anliegen, an dem Gitter (14.1, 15.1) der entsprechenden Seitenwand befestigt ist.

6. Gabione nach einem der Ansprüche 4 oder 5, **dadurch gekennzeichnet, dass** jede Trennwand (20, 30) ferner für jedes der Gitter (20.1, 20.2, 20.3, 20.4, 30.1, 30.2, 30.3, 30.4) dieser Trennwand eine geotextile oder geosynthetische Folie umfasst, die die gesamte dem Zwischenfach zugewandte Seite des Gitters bedeckt und dazu ausgelegt ist, zu verhindern, dass das Schallschutzmaterial von dem Zwischenfach (C3) aus dieses Gitter durchquert.

7. Gabione nach einem der vorangehenden Ansprüche, **dadurch gekennzeichnet, dass** für die oder jede Trennwand zum Waschen (50, 60) mindestens zwei Griffe (51, 61) vorgesehen sind, wobei sie zwischen den Vorderwänden verteilt sind.

8. Gabione nach einem der vorangehenden Ansprüche, **dadurch gekennzeichnet, dass** mindestens zwei Trennwände zum Waschen (50, 60) vorgesehen sind, die zwischen den Seitenwänden verteilt sind.

9. Gabione nach Anspruch 8, **dadurch gekennzeichnet, dass** die Gabione ferner eine Membrantrennwand (40) aufweist:
- die die Vorderwände (12, 13) innerhalb des Käfigs fest miteinander verbindet, wobei sie sich über jedes der Vorderfächer (C1, C2) und das Zwischenfach (C3) erstreckt,
- die für ihren in dem Zwischenfach angeordneten Teil dazu ausgelegt ist, die Granulate des Schallschutzmaterials (2) so durchzulassen, dass sich das Schallschutzmaterial innerhalb des Zwischenfachs (C3) auf beiden Seiten der Membrantrennwand (40) frei verbreiten kann, und
- auf deren beiden Seiten die mindestens zwei Trennwände zum Waschen (50, 60) angeordnet sind.

10. Verfahren zur Umsetzung von mindestens einer den vorangehenden Ansprüchen entsprechenden Gabione,
**dadurch gekennzeichnet, dass** das Verfahren für die oder jede Gabione (1,1', 1") umfasst:
- einen Schritt des Bewegens, bei dem die Gabione aus einer Ausgangsposition, wobei die Vorderfächer (C1, C2) der Gabione vor dem Schritt des Bewegens mit dem Füllmaterial (70) gefüllt werden, in eine Endposition, an der die Gabione fest installiert wird, bewegt wird, wobei die Gabione mindestens einmal zwischen ihrer Ausgangsposition und ihrer Endposition durch Aufhängen und Ziehen ihres Griffs bzw. ihrer Griffe (51, 61) angehoben wird, und
- einen Schritt des Befüllens, der nach dem Schritt des Bewegens durchgeführt wird und bei dem körniges Schallschutzmaterial (2) in der Endposition in das Zwischenfach (C3, C3', C3") der Gabione ausgelassen wird, wobei es sich in diesem Zwischenfach sowie durch die Trennwand (-wände) zum Waschen (50, 60) hindurch ausbreitet, bis das Zwischenfach zumindest teilweise gefüllt ist.

11. Lärmschutzwand,
**dadurch gekennzeichnet, dass** die Lärmschutzwand mindestens eine einem der Ansprüche 1 bis 9 entsprechende Gabione (1, 1', 1") sowie ein körniges Schallschutzmaterial (2) umfasst, mit dem das Zwischenfach (C3, C3', C3") der oder jeder Gabione zumindest teilweise gefüllt wird.

12. Lärmschutzwand nach Anspruch 11, **dadurch gekennzeichnet, dass** das Schallschutzmaterial umfasst:
- Kies,
- Beton,
- Bauschutt,
- zerkleinerte Bergbauabfälle,
- zerkleinerte Stücken von Marmor, Kreide, Kalkstein, Dolomit oder Baryt,
- Körner von natürlichem Calciumcarbonat oder gefälltem Calciumcarbonat, die an der Oberfläche mit Kohlendioxid und einer oder mehreren Säuren reagiert haben, wobei das Kohlendioxid an Ort und Stelle durch Einwirkung der Säure(n) gebildet wird und/oder von einer externen Quelle stammt, und
- eine Mischung von diesen.

13. Lärmschutzwand nach einem der Ansprüche 11 oder 12, **dadurch gekennzeichnet, dass** vorgesehen sind:
- mindestens zwei Gabionen (1, 1'), die, zumindest für einen Teil von jeder von ihnen, übereinander angeordnet sind, so dass die jeweiligen Zwischenfächer (C3, C3') dieser Gabionen zumindest teilweise senkrecht untereinander angeordnet sind, und dass die Maschen des Gitters (11.1) am Boden (11) jeder Gabione die Granulate des Schallschutzmaterials durchlassen, wobei das Schallschutzmaterial die jeweiligen Zwischenfächer der Gabionen kontinuierlich durch den zwischen diesen Zwischenfächern angeordneten Boden hindurch verbindet; und/oder
- mindestens zwei Gabionen (1, 1"), die, zumindest für einen Teil von jeder von ihnen, durch das Anstoßen einer (14) der Seitenwände einer Gabione gegen eine (15") der Seitenwände der anderen Gabione aneinandergereiht sind, sodass die jeweiligen Zwischenfächer (C3, C3") dieser Gabionen zumindest teilweise horizontal zueinander angeordnet sind, und dass die Maschen des Gitters (14.1, 15.1) der Seitenwände (14, 15) jeder Gabione die Granulate des Schallschutzmaterials (2) durchlassen, wobei das Schallschutzmaterial die jeweiligen Zwischenfächer der Gabionen kontinuierlich durch die zwischen diesen Zwischenfächern angeordneten Seitenwände hindurch verbindet.

14. Lärmschutzwand nach einem der Ansprüche 11 bis 13, **dadurch gekennzeichnet, dass** die Lärmschutzwand ferner mindestens ein seitliches Abdichtelement (103) des Zwischenfachs (C3) der oder einer der Gabionen (1) umfasst, das an der Außenfläche einer (15) der beiden Seitenwände dieser Gabione so angebracht ist, dass verhindert wird, dass das Schallschutzmaterial durch diese Seitenwand aus dem Zwischenfach heraustritt.

15. Verwendung von mindestens einer den Ansprüchen 1 bis 9 entsprechenden Gabione zur Herstellung einer Lärmschutzwand und/oder Brandschutzwand für Bauwerke, öffentliche Bauten, industrielle oder private Anlagen.

## Claims

1. - A gabion (1), comprising:
- a cage (10) basically box-shaped, and the cage comprises a bottom (11), located at the base of the cage, two frontal walls (12, 13), that are located on the two opposite lateral sides of the cage, and two side walls (14, 15), that are located on the two other side walls of the cage, the bottom, the frontal walls and the side walls are formed respectively from meshes (11.1, 12.1, 13.1, 14.1, 15.1) that are fixed one to the other, and
- two compartmenting partitions (20, 30), which each fixedly connect the side walls to each other inside the cage in such a way that the internal volume (V10) of the cage is split into:
- two frontal compartments (C1, C2), which are bounded respectively between one (12) of the frontal walls and the one (20) of the two compartmenting partitions that is closest to that frontal wall and between the other frontal wall (13) and the other compartmenting partition (30), and which are each filled with a filler material (70) made up of aggregates that are too large to pass through the holes of the meshes of the bottom, the frontal walls and the side walls respectively, nor through the compartmenting partitions, in such a way that it is retained within those frontal compartments, and
- an intermediate compartment (C3), which is bounded between the compartmenting partitions and which is able to receive a granular acoustic insulation material (2),
**characterised in that** the gabion (1) further comprises at least one lifting partition (50, 60):
- fixedly connecting the frontal walls (12, 13) to each other within the cage by extending through each of the frontal compartments (C1, C2) and the intermediate compartment (C3),
- being opposite the bottom (11), fitted with at least one grab handle (51, 61), and
- being, for the part laid out in the intermediate compartment, adapted in order to enable the aggregates of the acoustic insulation material (2) to pass through it in order that the acoustic insulation material may spread freely, within the intermediate compartment (C3), on either side of the lifting partition (50, 60).

2. - The gabion according to claim 1, **characterised in that** the filler material (70) comprises:
- crushed stone,
- building site rubble,
- clinker,
- crushed glass,
- pieces of timber, of plastics, of composites, marble, chalk, limestone, dolomite or barite,
- granules of natural calcium carbonate or precipitated calcium carbonate, that has undergone a surface reaction with carbon dioxide and one or more acids, the carbon dioxide being formed in situ by the action of the acid(s) and/or derived from an outside source, and
- a mixture thereof.

3. - The gabion according to claim 1 or 2, **characterised in that** the or each lifting partition (50, 60) comprises a flat mesh (50.1, 60.1):
- to which the grab handle(s) are fixed (51, 61),
- being fixed to the meshes (11.1, 12.1, 13.1) of the bottom (11) and of the frontal walls (12, 13) respectively, and extends through each of the frontal compartments (C1, C2) and the intermediate compartment (C3), and
- through whose holes the aggregates of the acoustic insulation material (2) can pass so as to spread on either side of the lifting partition (50, 60).

4. - The gabion according to claim 3, **characterised in that** each compartmenting partition (20, 30) comprises at least two flat meshes (20.1, 20.2, 20.3, 20.4, 30.1, 30.2, 30.3, 30.4), fixed to the mesh (50.1, 60.1) of each lifting partition (50, 60), being laid out respectively on either side of that lifting partition.

5. - The gabion according to claim 4, **characterised in that** each mesh (20.1, 20.2, 20.3, 20.4, 30.1, 30.2, 30.3, 30.4) of each compartmenting partition (20, 30) is fixed to the mesh (11.1) of the bottom (11), and that each of the two meshes (20.1, 20.4, 30.1, 30.4) in each compartmenting partition, which respectively abut the side walls (14, 15), is fixed to the mesh (14.1, 15.1) of the corresponding side wall.

6. - The gabion according to claim 4 or 5, **characterised in that** each compartmenting partition (20, 30) also comprises for each of the meshes (20.1, 20.2, 20.3, 20.4, 30.1, 30.2, 30.3, 30.4) **in that** compartmenting partition, a sheet of geotextile or of geo-synthetic material, that covers the entire face of the mesh turned towards the intermediate compartment and that is suited to preventing the acoustic insulation material crossing that mesh from that intermediate compartment (C3).

7. - The gabion according to any one of the previous claims, **characterised in that** at least two grab handles (51, 61) are provided for the or each lifting partition (50, 60), shared across the frontal walls.

8. - The gabion according to any one of the previous claims, **characterised in that** at least two listing partitions (50, 60) are provided, shared across the side walls.

9. - The gabion according to claim 8, **characterised in that** the gabion further comprises a diaphragm partition (40):
- fixedly connecting the frontal walls (12, 13) to each other within the cage extending through each of the frontal compartments (C1, C2) and the intermediate compartment (C3),
- being, for the part that is laid out within the intermediate compartment, suited to let the aggregates of the acoustic insulation material (2) pass through it so that the acoustic insulation material may spread freely, within the intermediate compartment (C3), on either side of the diaphragm partition (40), and
- on either side of which at least two lifting partitions are set out (50, 60).

10. - A process for executing at least one gabion according to any one of the previous claims,
**characterised in that** the process comprises, for each gabion (1, 1', 1"):
- a moving step, during the course of which the gabion is moved from an initial position, where the frontal compartments (C1, C2) of the gabion are filled with the filler material (70), before the movement step, to a final position, where the gabion is definitively permanently installed, the gabion being lifted at least once between its initial position and its final position by hooking up and dragging on its grab handle(s) (51, 61); and
- a filling step, which is executed after the moving step and during which a granular acoustic insulation material (2) is poured into the intermediate compartment (C3, C3', C3") of the gabion in its final position, spreading through the intermediate compartment, including through the lifting partition(s) (50, 60), until it at least partly fills that intermediate compartment.

11. - A noise barrier wall,
**characterised in that** the noise barrier wall comprises at least one gabion (1, 1', 1") according to any one of claims 1 to 9, in addition to a granular acoustic insulation material (2) which at least partially fills the intermediate compartment (C3, C3', C3") of the or each gabion.

12. - The noise barrier wall according to claim 11, **characterised in that** the acoustic insulation material comprises:
- a sand and gravel mix,
- concrete,
- crushed building site rubble,
- crushed mining operation waste debris,
- crushed pieces of marble, chalk, limestone, dolomite or barium,
- granules of natural calcium carbonate or precipitated calcium carbonate, that has undergone a surface reaction with carbon dioxide and one or more acids, the carbon dioxide being formed in situ by the action of the acid(s) and/or derived from an outside source, and
- a mixture thereof.

13. - The noise barrier wall according to claim 11 or 12, **characterised in that** it further comprises:
- at least two gabions (1, 1') which are, at least for part of each of them, stacked on top of each other in such a way that the respective intermediate compartments (C3, C3') of those gabions are laid out, at least in part, vertically above each other, and so that the holes of the mesh (11.1) at the bottom (11) of each gabion lets the aggregates of acoustic insulation material pass through, so that this acoustic insulation material may join up in the respective intermediate compartments of the gabions continuously through the bottom set up between those intermediate compartments; and/or
- at least two gabions (1, 1") which are, at least for part of each of them, juxtaposed to each other by abutting one (14) of the side walls of one of the gabions against one (15") of the side walls of the other gabion, in such a way that the respective intermediate compartments (C3, C3") in those gabions are laid out, at least in part, horizontally across from each other, and so that the holes of the mesh (14.1, 15.1) of the side walls (14, 15) of each gabion will allow the aggregates of the acoustic insulation material (2) to pass through, so that the acoustic insulation material joins up the respective intermediate compartments of the gabions continuously through the side walls and those intermediate compartments.

14. - The noise barrier wall according to any one of claims 11 to 13, **characterised in that** the noise barrier wall further comprises at least one side plugging element (103) for the intermediate compartment (C3) of the gabion(s) (1), applied to the outer face of one (15) of the two side walls of that gabion so that the acoustic insulation material is stopped from crossing that side wall from the intermediate compartment.

15. - The use of at least one gabion according to any one of claims 1 to 9 to build a noise barrier wall and/or a firewall to civil engineering work, public works, or industrial or private facilities.
